# EUROPÄISCHE PATENTSCHRIFT

(11) **EP 0 784 332 B1**
(45) Veröffentlichungstag und Bekanntmachung des Hinweises auf die Patenterteilung: **29.11.2000**
(21) Anmeldenummer: 97100073.2
(22) Anmeldetag: 03.01.1997
(51) Int. Cl.: H01J 5/56, H01J 61/32

(54) **Einseitig gesockelte Niederdruckentladungslampe und zugehörige Fassung**
Single-ended low pressure discharge lamp and associated fitting
Lampe à décharge à basse pression à culot unique et douille correspondante

(30) Priorität: 15.01.1996 DE 29600594 U
(43) Veröffentlichungstag der Anmeldung: 16.07.1997
(73) Patentinhaber: Patent-Treuhand-Gesellschaft für elektrische Glühlampen mbH, 81543 München (DE)
(72) Erfinder: Porembski, Horst, 81735 München (DE); Hollstein, Andreas, 85053 Ingolstadt (DE)

(56) Entgegenhaltungen:
- CH-A- 270 390
- FR-A- 1 157 561
- GB-A- 2 137 017
- US-A- 2 597 666
- PATENT ABSTRACTS OF JAPAN vol. 005, no. 179 (E-082), 17.November 1981 & JP 56 106336 A (NEC HOME ELECTRONICS LTD), 24.August 1981,
- PATENT ABSTRACTS OF JAPAN vol. 016, no. 574 (E-1298), 14.Dezember 1992 & JP 04 223083 A (MATSUSHITA ELECTRIC WORKS LTD), 12.August 1992,

## Beschreibung

### Technisches Gebiet

Die Erfindung betrifft eine einseitig gesockelte Niederdruckentladungslampe gemäß dem Oberbegriff des Anspruchs 1 und eine zugehörige Fassung gemäß dem Oberbegriff des Anspruchs 9.

Derartige Lampen zeichnen sich durch ihre eher flächige Gestalt aus. Dazu ist ein rohrförmiges Entladungsgefäß, mit typisch kreisförmigem Querschnitt in einer Ebene so angeordnet, daß sich die beiden Enden des Entladungsgefäßes gegenüberstehen. Gebräuchlich ist insbesondere die Ringform. Aufgrund der damit verbundenen kreissymmetrischen Abstrahlcharakteristik eignet sie sich insbesondere für die Allgemeinbeleuchtung, z.B. in Wohn- und Büroräumen. Zu diesem Zweck ist die Lampe in der Regel in eine Leuchte eingebaut, die ggf. auch einen optischen Reflektor zur Lichtlenkung beinhalten kann.

Durch die Enden des Entladungsgefäßes sind die Stromzuführungen der innerhalb des Gefäßes angeordneten Elektroden gasdicht nach außen geführt. Die beiden Gefäßenden sind einschließlich Stromzuführungen von einem gemeinsamen länglichen Sockel umgeben. Die Stromzuführungen sind mit elektrischen Kontakten des Sockels verbunden. Die Sockelkontakte dienen der Kontaktgabe mit den entsprechenden Kontakten einer Lampenfassung.

### Stand der Technik

Bekannt ist eine ringförmige Leuchtstofflampe (z.B. OSRAM L32/41-827C mit Sockel G10q), bei der die stiftförmigen Sockelkontakte unter einem Winkel von 45° bezüglich der Ringebene der Lampe quadratisch angeordnet sind.

Nachteilig, weil zeitaufwendig, bei dieser Lösung ist der für die Lampenmontage notwendige relativ komplizierte Bewegungsablauf zur Verbindung von Sockel und Fassung. Ein weiterer Nachteil ist der relativ voluminöse Sockel, der Bestrebungen in Richtung kompakte, insbesondere flache Leuchten entgegensteht.

Eine Lampe, die dem Oberbegriff des Anspruchs 1 entspricht, ist aus CH-A-270 390 bekannt.

### Darstellung der Erfindung

Aufgabe der Erfindung ist es, die genannten Mängel zu beseitigen und eine einseitig gesockelte Niederdruckentladungslampe der eingangs erläuterten Art anzugeben, die einen kompakten, flachen sowie einfach konzipierten Sockel aufweist, der eine einfache und schnelle Lampenmontage und gegebenenfalls Bestückung einer Leuchte ermöglicht.

Diese Aufgabe wird erfindungsgemäß durch die kennzeichnenden Merkmale des Anspruchs 1 gelöst. Weitere vorteilhafte Merkmale sind in den darauf gerichteten Unteransprüchen erläutert.

Eine weitere Aufgabe der Erfindung ist es, eine dem erfindungsgemäßen Sockel zugehörige Fassung anzugeben.

Diese Aufgabe wird erfindungsgemäß durch die kennzeichnenden Merkmale des Anspruchs 9 gelöst. Weitere vorteilhafte Merkmale sind in den darauf gerichteten Unteransprüchen erläutert.

Der Grundgedanke der Erfindung ist, die Sockelkontakte im wesentlichen in der Ebene anzuordnen, in der sich das Entladungsgefäß erstreckt, wobei die eine Hälfte der Sockelkontakte auf einer ersten Seite des Sockels und die andere Hälfte auf der gegenüberliegenden Seiten des Sockels angeordnet sind. Bevorzugt sind jeweils die beiden Sockelkontakte jedes Lampenendes auf den einander gegenüberliegenden Seiten des Sockels angeordnet. Dadurch können die Stromzuführungen zur Verbindung mit den Sockelkontakten kurz gehalten werden. Außerdem kann auf diese Weise verhindert werden, daß sich die Stromzuführungen im Sockel berühren.

Der erfindungsgemäße Sockel zeichnet sich durch eine besonders geringe Bauhöhe aus. Besonders vorteilhaft wird dieser Sockel mit Entladungsrohren mit besonders kleinen Durchmessern (typisch 16 mm anstelle der bisher üblichen 30 mm) verwendet. Das hat den Vorteil, daß die gesamte Anordnung von Lampe mit Sockel relativ flach ist.

Die zugehörige Fassung weist eine rinnenartige Öffnung zur Aufnahme des Sockels auf. Die beiden Seitenwände der Öffnung sind jeweils mit zwei schlitzartigen Aussparungen zur Aufnahme der Sockelkontakte versehen. In den Aussparungen sind Kontakte angeordnet. Beim Einsetzen des Sockels in die Fassung berühren sich die zugehörigen Kontakte und stellen so die Kontaktgabe zwischen Sockel und Fassung sicher. Der Vorteil dieser Lösung ist, daß für die Leuchtenbestückung nur noch eine einzige geradlinige Bewegung erforderlich ist. Außerdem sind die üblicherweise gegenüber der Umgebung auf erhöhtem elektrischen Potential liegenden Fassungskontakte in den Aussparungen vor versehentlich Berührung geschützt.

In einer konkreten Ausgestaltung weist der erfindungsgemäße Sockel eine längliche, zylinderartige und an den beiden Stirnseiten offene Grundform auf. Die kreisförmige Öffnungen des Sockels dienen der Aufnahme der beiden Enden des Entladungsgefäßes einschließlich der zugehörigen Stromzuführungen. Aus zwei entgegengesetzten Seiten des zentralen quaderförmigen Teils des Sockels ragen jeweils zwei stiftförmige Kontakte. Dabei sind die Kontakte in der Ebene angeordnet, in der sich das Entladungsgefäß erstreckt. Jeweils zwei Kontakte - ein Kontakt von jeder der beiden entgegengesetzten Seiten - bilden ein Kontaktpaar, das mit den beiden Stromzuführungen pro Gefäßende verbunden ist. Bevorzugt sind die Stromzuführungen in der gemeinsamen Ebene der Sockelkontakte aus dem Entladungsgefäß nach außen geführt. Auf diese Weise läßt sich eine besonders flache Bauform realisieren, ohne daß sich die Stromzuführungen gegenseitig berühren können.

Die zugehörige Fassung hat eine U-formähnliche Grundgestalt. Die beiden Schenkel der Fassung weisen jeweils zwei schlitzartige Aussparungen mit Kontakten auf. Sie dienen der Aufnahme und Kontaktgabe mit den entsprechenden Sockelkontakten. Dazu wird der Lampensockel in den Raum zwischen den Schenkeln eingesetzt.

In einer ersten einfachen Ausführung sind die Fassungskontakte als Rastfedern ausgebildet. Beim Einsetzen des Sockels in die Fassung rasten die Sokkelkontakte in die Fassungskontakte ein. In diesem Fall dienen die Fassungskontakte nicht nur zur elektrischen Kontaktgabe sondern zusätzlich zur Arretierung des Sockels und folglich der mit dem Sockel verbundenen Lampe in der Fassung.

In einer besonders bevorzugten Ausführung wird die Arretierung durch ein zusätzliches Befestigungselement übernommen. Dazu sind die beiden Seitenwände der rinnenartigen Öffnung mit jeweils einer nasenartigen Haltefeder versehen, die beim Verbinden von Sockel und Fassung in entsprechende Aussparungen in der Außenwandung des Sockels einrasten. Diese Trennung von Kontaktgabe und Haltefunktion hat den Vorteil, daß die Kontakte keinen mechanischen Belastungen ausgesetzt sind. Folglich ist eine zuverlässige Kontaktgabe auch über längere Zeiträume und ggf. nach mehreren Lampenwechseln sichergestellt.

### Beschreibung der Zeichnungen

Die Erfindung wird im folgenden anhand eines Ausführungsbeispiels näher erläutert. Es zeigen
- Fig. 1: die Draufsicht einer erfindungsgemäßen einseitig gesockelten, ringförmigen Leuchtstofflampe,
- Fig. 2a: die Draufsicht des Sockels der Leuchtstofflampe aus Figur 1,
- Fig. 2b: die Seitenansicht des Sockels aus Figur 2a,
- Fig. 2c: die Stirnansicht des Sockels aus Figur 2a,
- Fig. 3a: die Draufsicht einer zum Sockel aus Figur 1 gehörenden Fassung,
- Fig. 3b: die Stirnansicht der Fassung aus Figur 3a.

In Figur 1 ist die Draufsicht einer erfindungsgemäßen Leuchtstofflampe 1 schematisch dargestellt. Die Leuchtstofflampe 1 besteht in an sich bekannter Weise aus einem ringförmigen, mit einem Leuchtstoff beschichteten Entladungsrohr 2, in dem zwei Glühelektroden angeordnet sind (nicht dargestellt) und einem Sockel 3 mit vier stiftförmigen Sockelkontakten (8a, 8b, 9a, 9b), in dessen kreiszylinderähnlichen Fortsätzen 4,5 die beiden Enden des Entladungsrohres 2 hineinragen. Das Entladungsrohr 2 weist einen kreisförmigen Querschnitt mit einem Durchmesser von ca. 16 mm auf. Der Sockel stellt die eigentliche Neuerung der Lampe dar und wird deshalb im folgenden näher erläutert. Dabei bezeichnen gleiche Bezugsziffern gleiche Merkmale.

Die Figuren 2a bis 2c zeigen die Drauf-, Seiten- und Stirnansicht des Sockels 3 der Leuchtstofflampe 1 aus Figur 1. Der Sockel 3 besteht aus einem länglichen, quaderförmigem Mittelteil 6 und den zwei kreiszylinderähnlichen Fortsätzen 4,5. Die Fortsätze 4,5 sind jeweils an die beiden Stirnseiten des Mittelteils 6 schräg angeformt um, wie in Figur 1 angedeutet, die beiden Enden des ringförmigen Entladungsrohres 2 aufnehmen zu können. Aus zwei gegenüberliegenden Seitenwänden 7a,b des Mittelteils 6 ragen jeweils zwei Kontaktstifte 8a,9a bzw. 8b,9b. Dabei bilden je zwei Kontakte 8a,8b bzw. 9a,9b - ein Kontakt von jeder der beiden gegenüberliegenden Seitenwänden 7a,7b-ein Kontaktpaar. Das erste Kontaktpaar 8a,8b ist mit den beiden Stromzuführungen des ersten Endes des Entladungsgefäßes 2 verbunden (nicht dargestellt) und das andere Kontaktpaar 9a,9b mit den Stromzuführungen des anderen Endes (nicht dargestellt). Darüber hinaus weisen die genannten Seitenwände 7a,b jeweils zwei rechteckige Aussparungen 10a,10b bzw. 10c,10d auf (die Aussparung 10d ist in der Darstellung verdeckt), wobei jedes Aussparungspaar 10a,10b bzw. 10c,10d einander gegenüberliegend im Bereich der Längskanten angeordnet ist. Je eine Aussparung 10a,10c pro Seitenwand dient als Einrastöffnung für entsprechende Haltefedern der zugehörigen Fassung. Die jeweils andere Aussparung 10b,10d dient bei entsprechend um 180° gedrehtem Sockel der Arretierung. Die Längskanten des Mittelteils 6 sind mit Fasen 11 versehen um ein Verkanten beim Einsetzen in die Lampenfassung zu vermeiden.

Die Figuren 3a und 3b zeigen die Draufsicht bzw. Stirnansicht einer zum Sockel aus Figur 1 gehörenden Fassung 12. Sie hat eine rinnenartige Gestalt mit einer rechteckigen Grundfläche und einer U-förmigen Stirnansicht. Die beiden Schenkel 13a,13b der Fassung weisen jeweils zwei schlitzartige Aussparungen 14a,15a bzw. 14b,15b mit Federkontakten 16a,17a bzw. 16b,17b auf. Sie dienen der Aufnahme und Kontaktgabe mit den entsprechenden Stiftkontakten 8a,9a bzw. 8b,9b des Sockels 3. Die beiden Seitenwände der rinnenartigen Öffnung zwischen den Schenkeln 13a,13b sind mit jeweils einer nasenartigen Haltefeder 18a,b versehen. Zur Kontaktgabe und Arretierung der Lampe wird der Lampensockel 3 in die rinnenartige Öffnung eingesetzt (nicht dargestellt). Dabei rasten die Haltefedern 18a,b der Fassung in die Aussparungen 10a,10b des Sockels 3 ein.

## Patentansprüche

1. Einseitig gesockelte Niederdruckentladungslampe, insbesondere Leuchtstofflampe (1), mit einem rohrförmigen Entladungsgefäß (2), in dessen Innern zwei Elektroden mit Stromzuführungen angeordnet sind, wobei die Stromzuführungen an den Enden des Entladungsgefäßes gasdicht nach außen geführt sind, und wobei das Entladungsgefäß (2) so geformt ist, daß es eine Lampenebene definiert, in der es sich erstreckt, und daß sich die beiden Enden des Entladungsgefäßes (2) in einem Sockel (3) mit Kontakten, die mit den Stromzuführungen verbunden sind, gegenüberstehen, und wobei die Sokkelkontakte (8a, 8b, 9a, 9b) im wesentlichen in der Lampenebene angeordnet sind, dadurch gekennzeichnet, daß die Anzahl der Sockelkontakte zu gleichen Teilen auf zwei einander gegenüberliegende Seiten (7a,7b) des Sockels (3) aufgeteilt sind.

2. Niederdruckentladungslampe nach Anspruch 1, dadurch gekennzeichnet, daß die Stromzuführungen eines Lampenendes jeweils mit den auf einander gegenüberliegenden Seiten (7a,7b) des Sockels (3) angeordneten Sockelkontakten (8a,8b; 9a,9b) verbundenen sind.

3. Niederdruckentladungslampe nach Anspruch 1, dadurch gekennzeichnet, daß der Sockel (3) aus einem länglichen, quaderähnlichen Mittelteil (6) mit zwei im wesentlichen senkrecht zur Lampenebene orientierten und einander gegenüberliegenden Seitenwänden (7a,b) und aus zwei an die beiden Stirnseiten des Mittelteils (6) angeformten zylinderähnlichen Fortsätzen (4,5) zur Aufnahme der beiden Enden des Entladungsgefäßes (2) besteht und daß als Sockelkontakte je zwei Stifte (8a,9a; 8b,9b) aus jeder der beiden Seitenwände (7a,b) des Mittelteils (6) ragen.

4. Niederdruckentladungslampe nach Anspruch 3, dadurch gekennzeichnet, daß die Seitenwände (7a,b) des Sockels (3) Aussparungen (10a-10d) aufweisen, zur Arretierung mit entsprechenden Haltefedern (18a,b) einer Lampenfassung (12).

5. Niederdruckentladungslampe nach Anspruch 1, dadurch gekennzeichnet, daß das Entladungsgefäß (2) einen kreisförmigen Querschnitt aufweist und als Ring geformt ist.

6. Niederdruckentladungslampe nach Anspruch 5, dadurch gekennzeichnet, daß der Querschnitt weniger als 20 mm, insbesondere ca. 16 mm beträgt.

7. Niederdruckentladungslampe nach Anspruch 3 und 5, dadurch gekennzeichnet, daß die zylinderähnlichen Fortsätze(4,5) einen kreisförmigen Querschnitt aufweisen und entsprechend der Krümmung des ringförmigen Entladungsgefäßes (2) schräg angeformt sind.

8. Niederdruckentladungslampe nach Anspruch 1, dadurch gekennzeichnet, daß das Entladungsgefäß (2) mit einer Leuchtstoffschicht versehen ist.

9. Fassung für eine einseitig gesockelte Niederdruckentladungslampe gemäß Anspruch 1, dadurch gekennzeichnet, daß die Fassung (12) eine rinnenartige Gestalt mit einer rechteckigen Grundfläche zwei Schenkeln (13a, 13b) und einer U-förmigen Stirnansicht aufweist, wobei die beiden Schenkel (13a,13b) der Fassung (12) jeweils mit zwei schlitzartigen Aussparungen (14a,15a; 14b,15b) versehen sind, in denen federartige Kontakte (16a,17a; 16b,17b) angeordnet sind, die der Aufnahme und Kontaktgabe mit den entsprechenden Sockelkontakten (8a,9a; 8b,9b) des Sockels (3) dienen, wobei die Sockelkontakte als Stiftkontakte ausgebildet sind.

10. Fassung nach Anspruch 9 für eine Niederdruckentladungslampe gemäß Anspruch 4, dadurch gekennzeichnet, daß die beiden Seitenwände der Schenkel, die die rinnenartige Öffnung zwischen den Schenkeln (13a,13b) begrenzen, mit nasenartigen Haltefedern (18a,b) versehen sind, wobei beim Einsetzen des Lampensockels (3) in die Fassung (12) die Haltefedern (18a,b) in die Aussparungen (10a,10c; 10b,10d) des Sockels (3) eingreifen und folglich den Lampensockel (3) in der Fassung (12) arretieren.

## Claims

1. Low-pressure discharge lamp capped at one end, in particular a fluorescent lamp (1), having a tubular discharge vessel (2) in the interior of which two electrodes with supply leads are arranged, the supply leads being led to the outside in a gastight fashion at the ends of the discharge vessel, and the discharge vessel (2) being shaped such that it defines a lamp plane in which it extends and that the two ends of the discharge vessel (2) are opposite one another in a cap (3) with contacts which are connected to the supply leads and, the cap contacts (8a, 8b; 9a, 9b) being essentially arranged in the lamp plane, characterized in that the number of the cap contacts is split up into equal parts on two mutually opposite sides (7a, 7b) of the cap (3).

2. Low-pressure discharge lamp according to Claim 1, characterized in that the supply leads of one lamp end are respectively connected to the cap contacts (8a, 8b; 9a, 9b) arranged on mutually opposite sides (7a, 7b) of the cap (3).

3. Low-pressure discharge lamp according to Claim 1, characterized in that the cap (3) comprises an elongated, cuboidal middle part (6) with two side walls (7a, b), which are oriented essentially perpendicular to the lamp plane and are mutually opposite, and two cylinder-like projections (4, 5), integrally formed on the two end faces of the middle part (6) for holding the two ends of the discharge vessel (2), and in that two pins (8a, 9a; 8b, 9b) project as cap contacts from each of the two side walls (7a, b) of the middle part (6).

4. Low-pressure discharge lamp according to Claim 3, characterized in that the side walls (7a, b) of the cap (3) have cutouts (10a-10d) for locking with corresponding retaining springs (18a, b) of a lamp holder (12).

5. Low-pressure discharge lamp according to Claim 1, characterized in that the discharge vessel (2) has a circular cross section and is shaped as a ring.

6. Low-pressure discharge lamp according to Claim 5, characterized in that the cross section is less than 20 mm, in particular approximately 16 mm.

7. Low-pressure discharge lamp according to Claims 3 and 5, characterized in that the cylinder-like projections (4, 5) have a circular cross section and are obliquely integrally formed in accordance with the curvature of the ring-shaped discharge vessel (2).

8. Low-pressure discharge lamp according to Claim 1, characterized in that the discharge vessel (2) is provided with a fluorescent layer.

9. Holder for a low-pressure discharge lamp capped at one end in accordance with Claim 1, characterized in that the holder (12) has a trough-type shape with a rectangular base surface, two limbs (13a, 13b) and a U-shaped front view, the two limbs (13a, 13b) of the holder (12) respectively being provided with two slit-type cutouts (14a, 15a; 14b, 15b) in which there are arranged spring-type contacts (16a, 17a; 16b, 17b) which serve to hold and make contact with the corresponding cap contacts (8a, 9a; 8b, 9b) of the cap (3), the cap contacts being constructed as pin contacts.

10. Holder according to Claim 9 for a low-pressure discharge lamp in accordance with Claim 4, characterized in that the two side walls of the limbs which bound the trough-type opening between the limbs (13a, 13b) are provided with tab-like retaining springs (18a, b), the retaining springs (18a, b) engaging in the cutouts (10a, 10c; 10b, 10d) of the cap (3) and consequently locking the lamp cap (3) in the holder (12) when the lamp cap (3) is inserted into the holder (12).

## Revendications

1. Lampe à décharge basse pression à culot d'un seul côté, notamment lampe (1) fluorescente, comportant une enceinte (2) de décharge tubulaire à l'intérieur de laquelle sont montées deux électrodes ayant des entrées de courant, les entrées de courant étant guidées vers l'extérieur de manière étanche aux extrémités de l'enceinte de décharge, et l'enceinte (2) de décharge étant conformée de manière à définir un plan de la lampe dans lequel elle s'étend et de telle manière que les deux extrémités de l'enceinte (2) de décharge se font face dans un culot (3) comportant des contacts qui sont reliés aux entrées de courant, et les contacts (8a, 8b, 9a, 9b) du culot étant montés sensiblement dans le plan de la lampe, caractérisée en ce que le nombre des contacts du culot est réparti en parties égales sur deux faces (7a, 7b) opposées du culot (3).

2. Lampe à décharge basse pression suivant la revendication 1, caractérisée en ce que les entrées de courant d'une extrémité de la lampe sont reliées respectivement aux contacts (8a, 8b ; 9a, 9b) du culot disposés sur les faces (7a, 7b) opposées du culot (3).

3. Lampe à décharge basse pression suivant la revendication 1, caractérisée en ce que le culot (3) est constitué d'une pièce (6) médiane oblongue, parallélépipédique, comportant deux parois (7a, 7b) latérales, qui sont orientées sensiblement perpendiculairement au plan de la lampe et qui se sont face l'une à l'autre, et de deux prolongements (4,5) similaires à des cylindres, issus des deux faces frontales de la partie (6) médiane et destinés à recevoir les deux extrémités de l'enceinte (2) de décharge, et en ce que deux broches (8a,9a ;8b,9b) font saillie comme contacts du culot de chacune des deux parois (7a, 7b) latérales de la partie (6) médiane.

4. Lampe à décharge basse pression suivant la revendication 3, caractérisée en ce que les parois (7a, 7b) latérales du culot (3) comportent des évidements (10a à 10d) en vue du blocage d'une douille (12) de lampe par des ressorts (18a, 18b) de retenue adéquats.

5. Lampe à décharge basse pression suivant la revendication 1, caractérisée en ce que l'enceinte (2) de décharge a une section transversale circulaire et est conformée en anneau.

6. Lampe à décharge basse pression suivant la revendication 5, caractérisée en ce que la section transversale est inférieure à 20 mm, notamment inférieure à environ 16 mm.

7. Lampe à décharge basse pression suivant la revendication 3 et 5, caractérisée en ce que les prolongements (4,5) similaires à des cylindres ont une section transversale circulaire et sont formés en biais en correspondance avec l'incurvation de l'enceinte (2) de décharge annulaire.

8. Lampe à décharge basse pression suivant la revendication 1, caractérisée en ce que l'enceinte (2) de décharge est munie d'une couche fluorescente.

9. Douille pour une lampe à décharge basse pression à culot d'un seul côté suivant la revendication 1, caractérisée en ce que la douille (12) a une conformation du genre d'une cunette ayant une surface de base rectangulaire, deux branches (13a, 13b) et une face frontale en forme de U, les deux branches (13a, 13b) de la douille (12) étant munies chacune de deux évidements (14a, 15a; 14b, 15b) du genre d'une fente, dans lesquels sont disposés des contacts (16a, 17a ; 16b, 17b) du genre d'un ressort qui servent à la réception des contacts (8a, 9a ; 8b, 9b) correspondants du culot (3) et à leur mise en contact, les contacts du culot étant réalisés en contacts en broche.

10. Douille suivant la revendication 9 pour une lampe à décharge basse pression suivant la revendication 4, caractérisée en ce que les deux parois latérales des branches qui délimitent l'ouverture du genre d'une cunette entre les branches (13a, 13b) sont munies de ressorts (18a, 18b) de retenue du genre d'un bec, les ressorts (18a, 18b) de retenue rentrant dans les évidements (10a, 10c; 10b, 10d) du culot lors de l'introduction du culot (3) de la lampe dans la douille (12) et bloquant par suite le culot (3) de la lampe dans la douille (12).
